# EUROPÄISCHE PATENTSCHRIFT

(11) **EP 0 575 774 B1**
(45) Veröffentlichungstag und Bekanntmachung des Hinweises auf die Patenterteilung: **11.06.1997**
(21) Anmeldenummer: 93108631.8
(22) Anmeldetag: 28.05.1993
(51) Int. Cl.: D04B 1/10

(54) **Verfahren zum Herstellen voluminöser Gestricke**
Method for manufacturing bulky knitwear
Procédé pour la fabrication de tricots volumineux

(30) Priorität: 25.06.1992 DE 4220861
(43) Veröffentlichungstag der Anmeldung: 29.12.1993
(73) Patentinhaber: H. Stoll GmbH & Co., D-72760 Reutlingen (DE)
(72) Erfinder: Stoll, Thomas, Dipl.-Ing., W-7410 Reutlingen 1 (DE); Rempp, Wolfgang, W-7419 Sonnenbühl 1 (DE); Schmid, Franz, Dipl.-Ing. (FH), W-7454 Bodelshausen (DE)
(74) Vertreter: Möbus, Rudolf, Dipl.-Ing.

(56) Entgegenhaltungen:
- EP-A- 0 305 682
- FR-A- 960 161
- FR-A- 2 617 206
- GB-A- 2 197 351
- US-A- 3 937 041

## Beschreibung

Die Erfindung betrifft ein Verfahren zum Herstellen voluminöser Gestricke, beispielsweise für Polsterungszwecke, auf einer zweibettigen Flachstrickmaschine.

Es ist bekannt, Gestricke durch eine Faltenbildung voluminös zu gestalten, was entweder durch die Verwendung von elastischen Fäden, die das Gestrick nachträglich zusammenziehen können (GB-A-2 197 351) oder aber durch ein Raffen von Gestrickbereichen mittels längsverlaufender Langmaschenstäbchen (FR-A-960 161) bewirkt wird. Dadurch läßt sich ein besonderer Oberflächeneffekt der Gestricke oder aber ein verbessertes Anliegen von Teilen gestrickter Bekleidungsstücke an den menschlichen Körper erreichen. Als Einsatz für technische Zwecke eignen sich diese vorbekannten Gestricke schlecht, da Elastikfäden mit der Zeit ermüden und steppnahtartige Maschenstäbchen nur einen begrenzten Raffeffekt erbringen können. Beim Einsatz von Gestricken für technische Zwecke stellt sich aber häufig die Forderung, mit Strickware Hohlräume mehr oder weniger dicht auszufüllen oder Polsterungsauflagen zu schaffen.

Der Erfindung liegt die Aufgabe zugrunde, auch ein für technische Zwecke dienliches voluminöses Gestrick mit geeigneter Formgebung und leichter Herstellbarkeit zu schaffen.

Die gestellte Aufgabe wird erfindungsgemäß durch die im kennzeichnenden Teil des Hauptanspruches aufgeführten Verfahrensmerkmale gelöst. Mit ihnen lassen sich über die Länge des Gestrickes fortlaufend und somit aufeinanderfolgend taschenartige Auswölbungen in Bezug auf eine Grundebene stricken. Gewünschtenfalls kann ein solches voluminöses Gestrick während des Strickvorganges zusätzlich so gestaltet werden, daß es nach Art von Steppnähten eine gewisse Formfixierung erhält.

Verfahrenseinzelheiten sind in den Unteransprüchen aufgeführt und aus der nachfolgenden Beschreibung von Figuren ersichtlich, welche zwei Ausführungsbeispiele für einen Strickverfahrensablauf zur Erzeugung eines voluminösen Gestrickes zeigen.

Im einzelnen zeigen:
- Fig. 1: eine perspektivische Teildarstellung eines erfindungsgemäß hergestellten Gestrickes, hier mit formfixierenden zusätzlichen Maschenstäbchen;
- Fig. 2: eine schematische Darstellung der Bewegung des Fadenführers über vier aufeinanderfolgende Strickbereiche, aus welcher auch die Versatzbewegung der Nadelbetten bei der Taschenbildung erkennbar ist;
- Fig. 3: eine Fadenlaufdarstellung über die vier in Fig. 2 eingezeichneten Gestrickbereiche bein Stricken ohne fixierende Maschenstabbildung;
- Fig. 4 + 5: eine der Fig. 3 entsprechende Fadenlaufdarstellung, auf zwei Figuren verteilt, bei der Herstellung des Gestrickes mit fixierenden Maschenstäben.

Fig. 1 zeigt einen Teil einer voluminösen Gestrickbahn 10, die dadurch gebildet ist, daß aus einer Gestrickgrundebene 11 aufeinanderfolgend taschenartige Auswölbungen 12 gestrick werden. Zur Formstabilisierung des Gestrickes können während des Gestrickvorganges Maschenstäbe 13 eingearbeitet werden, die das voluminöse Gestrick 10 ähnlich wie Steppnähte in Richtung auf die Gestrickgrundebene 11 zusammenziehen.

Fig. 2 zeigt die Bewegung eines Fadenführers 14 bei der Herstellung des voluminösen Gestrickes über vier aufeinanderfolgende Gestrickbereiche, die entsprechend der darin vorgenommenen Gestrickbildungsmaßnahmen mit den Bezugsziffern 1, 2 und 3 bezeichnet sind. Die maximale Gestrickbreite ist in Fig. 2 mit Bmax und der eine Rand dieser maximalen Gestrickbreite ist mit 16 und der linke Rand mit 17 bezeichnet. Zu Beginn der Gestrickherstellung wird zunächst ein Gestrickbereich 1 gefertigt, in welchem zur Bildung einer Tasche 12 mit dem vom Fadenführer 14 zugeführten Faden 15 ausgehend von dem einen Band 16 der maximalen Gestrickbreite Bmax über eine Grundgestrickbreite Bgrund gestrickt wird. Diese Grundgestrickbreite Bgrund wird von Maschenreihe zu Maschereihe nach einer Seite hin versetzt, in Fig. 2 nach links, bis an der Stelle 18 der zweite Rand 17 der maximalen Gestrickbreite Bmax erreicht ist. Anschließend wird mit entsprechendem Versatz in der anderen Richtung weitergestrickt, bis an der Stelle 19 wieder der erste Rand 16 der maximalen Gestrickbreite Bmax erreicht ist. In einem anschließenden Gestrickbereich 2 wird dann über die ganze maximale Gestrickbreite Bmax gestrick. Dann beginnt wieder die Bildung eines Gestrickbereiches 1, and welchen sich dann ein Gestrickbereich 3 anschließt, in welchem wieder über die ganze maximale Gestrickbereite gestrickt wird.

In den beiden Gestrickbereichen 1 der Fig. 2 sind jeweils eine gerade Linie 20 oder 21 und eine gekrümmte Linie 22 oder 23 eingetragen. Die durchgezogenen Linien 21 und 22 symbolisieren einen auf der vorderseite des Gestrickes verlaufenden, die strickpunktierten Linien 20 und 23 einen auf der Rückseite des Gestrickes verlaufenden Faden, die zusammen einen Maschenstab 13 bilden. Die gekrümmten Linien symbolisieren einen flottliegenden Faden, die geraden Linien einen zu Maschen verstricken Faden.

Die Art der Maschenbildung ist aus den Fadenlaufdarstellungen der Fig. 3 bis 5 ersichtlich. Fig. 3 zeigt den Fadenverlauf in den aufeinanderfolgenden Strickbereichen 1, 2, 1, 3 bei der Bildung eines voluminösen Gestrickes Gemäß Fig. 2, jedoch ohne eingearbeitete Maschenstäbe zur Fixierung des Gestrickes. Es wird mit einer zweibettigen Flachstrickmaschine gearbeitet, mit welcher bei jedem Schlittenhub zwei Schlösser S1, S2 eingesetzt werden können. Beim Schlittenlauf der Flachstrickmaschine in der ersten Richtung, in Fig. 3 nach links, wird durch das erste Schloß S1 aus einem ersten Faden 15 mit jeder durch einen Strich symbolisierten Nadel des vorderen Nadelbettes V und mit jeder zweiten Nadel des hinteren Nadelbettes H eine Rechts/Rechts-Mashenreiche gestrickt. Gleichzeitig wird mit dem zweiten Schloß S2 mit einem zweiten Faden 25 mit jeder freigebliebenen Nadel des hinteren Nadelbettes H eines Rechts/Links-Maschenreihe über die aus Fig. 2 ersichtliche Grundgestrickbereite Bgrund gestrickt. Beim anschließenden Schlittenlauf in die andere Richtung, in Fig. 3 nach rechts, wird mit den beiden Schlössern S1 und S2 in gleicher Weise gestrickt, jedoch nur über eine Länge, die der Grundgestrickbreite Bgrund abzüglich einer Versatzbereite Bv entspricht. Beim nächsten Schlittenhub nach links wird wieder über die gesamte Grundgestrickbreite Bgrund gestrickt, so daß sich die aus Fig. 1 im Strickbereich 1 eingetragene treppenförmige Versatzkurve ergibt.

In dem Gestrickbereich 2 werden gemäß Fig. 2 über die maximale Gestrickbreite Bmax nacheinander in beiden Schlittenhubrichtungen gemäß Fig. 3 mit allen Nadeln des vorderen Nadelbettes Rechts/Links-Maschenreihen gestrickt. Anschließ folgt wieder ein Gestrickbereich 1 mit der bereits beschriebenen Gestrickfolge und mit laufendem Versatz der Nadelbetten. In dem anschließendne und in den Fig. 2 und 3 jeweils oben dargestellten Strickbereich 3 werden dann wieder in beiden Schlittenlaufrichtungen und mit beiden Schlössern S1, S2 Rechts/Links-Maschenreihen gefertigt, jetzt aber mit allen Nadeln des hinteren Nadelbettes.

Aus den Fig. 4 und 5 ist ersichtlich, wie während des Gestrickvorganges die in Fig. 1 eingetragenen stabilisierenden Maschenstäbchen 13 hergestellt werden. Hierzu werden mit dem Beginn des Strickvorganges auf zwei in Fig. 4 bezeichneten Nadeln 26 und 27 des vorderen Nadelbettes V sowie auf zwei dazu benachbarten Nadeln 28 und 29 des hinteren Nadelbettes H Maschen gestrickt. Diese Nadeln werden andchließend mit den von ihnen gehaltenen Maschen aus dem Strickvorgang zeitweilig ausgekoppelt, wie dies in den Strickbereichen 1 der Fig. 4 und 5 dargestellt ist. Im Strickbereich 2 erfolgt Umhängen der von den ausgewählten Nadeln 26 bis 29 gebildeten Maschen jeweils auf eine Nadel des anderen Nadelbetts, worauf dann diese Maschen in das Gestrick eingebunden werden. Dadurch werden in Längsrichtung des Gestrickes steppnahtartig wirkende Maschenstäbe gebildet.

## Patentansprüche

1. Verfahren zum Herstellen voluminöser Gestricke, beispielsweise für Polsterungszwecke, auf einer zweibettigen Flachstrickmaschine, wobei über die Länge des Gestrickes (10) fortlaufend und somit aufeinanderfolgend taschenartige Auswölbungen (12) in Bezug auf eine Grundebene (11) gestrickt werden, dadurch gekennzeichnet, daß zur Taschenbildung ausgehend von einem ersten Rand (16) einer maximalen Gestrickbreite (Bmax) des Gestrickes über eine kleinere Grundgestrickbreite (Bgrund) gestrickt und diese Grundgestrickbreite von Maschenreihe zu Maschenreihe nach einer Seite versetzt wird, bis der zweite Rand (17) der maximalen Gestrickbreite erreicht ist, und daß anschließend das Stricken mit entsprechendem Versatz in der anderen Richtung erfolgt, bis wieder der erste Rand (16) der maximalen Gestrickbreite (Bmax) erreicht ist.

2. Verfahren nach Anspruch 1, durchgeführt mit einer mehrsystemigen Flachstrickmaschine, gekennzeichnet durch folgende Verfahrensschritte:
a) beim Schlittenlauf in der ersten Richtung Stricken einer Rechts/Rechts-Maschenreihe ab dem ersten Rand (16) der maximalen Gestrickbreite (Bmax) durch ein erstes Schloß (S1) aus einem ersten Faden (15) mit jeder Nadel des ersten und mit jeder zweiten Nadel des zweiten Nadelbettes;
gleichzeitig Stricken einer Rechts/Links-Maschenreihe aus einem zweiten Faden (25) mit jeder ersten freigebliebenen) Nadel des zweiten Nadelbettes (H) durch ein zweites Schloß (S2), jeweils über die Grundgestrickbreite (Bgrund), die kleiner ist als die Maximalgestrickbreite (Bmax);
b) bein Schlittenlauf in der zweiten Richtung wiederholung von a), jedoch über die Grundgestrickbreite (Bgrund) abzüglich einer Versatzbreite (Bv);
c) Wiederholung der Verfahrensschritte a) und b) bis zum Erreichen des zweiten Randes (17) der Maximalgestrickbreite;
d) Wiederholung von a) und b) mit den Unterschied, daß in der ersten Schlittenlaufrichtung über die Grundgestrickbreite abzüglich einer Versatzbreite und in der zweiten Schlittenlaufrichtung über die Grundbreite gestrickt wird;
e) nach Wiedererreichen des ersten Randes (16) der Maximalgestrickbreite Stricken in der ersten Schlittenlaufrichtung einer Rechts/Links-Maschenreihe mit den Nadeln des ersten Nadelbettes (V) und von jedem der beiden Schlösser (S1, S2) jeweils über die Maximalgestrickbreite (Bmax).
f) in der weiten Schlittenlaufrichtung Wiederholung von e);
g) Wiederholung der Verfahrensschritte a) bis d);
h) nach Wiedererreichen des ersten Randes der Maximalgestrickbreite Wiederholung von e) und f), jedoch mit den Nadeln des zweiten Nadelbettes (H);
i) Fortsetzung der Gestrickfolge in beliebiger Wiederholung der Verfahrensfolge a) bis h).

3. Verfahren nach Anspruch 2, gekennzeichnet durch folgende Abwandlung der Verfahrensschritte zur Bildung mindestens eines Abstepp-Maschenstabes (13) in Längsrichtung des Gestrickes (10),
x1) Auskuppeln mindestens einer eine Masche haltenden Nadel (26, 27) des ersten (V) und einer benachbarten Nadel (28, 29) des zweiten Nadelbettes (H) über die Verfahrensschritte a) bis c);
x2) Umhängen der Maschen der vorher ausgekuppelten Nadeln jeweils auf eine Nadel des jeweils anderen Nadelbettes und Einordnen in den Strickprozeß über den Verfahrensschritt d).

## Claims

1. Method of manufacturing bulky knitwear, e.g. for upholstery purposes, on a rib flat knitting machine, in which pocket-like bulges (12) are knitted continuously and thus successively over the length of the knitted fabric (10) relative to a basic plane (11), characterised in that, in order to form the pockets, departing from a first edge (16) of the knitted fabric of a maximum knitted width (Bmax), a smaller basic knitted width (Bgrund) is knitted and this basic knitted width is racked to one side from course to course until the second edge (17) of the maximum knitted width has been reached and that knitting is then effected with corresponding racking in the other direction until the first edge (16) of the maximum knitted width (Bmax) has been reached again.

2. Method according to claim 1, carried out with a multi-feed flat knitting machine, characterised by the following process steps:
a) when the carriage travels in the first direction, knitting a rib course from the first edge (16) of the maximum knitted width (Bmax) by a first cam (S1) from a first yarn (15) with every needle of the first needle bed and every second needle of the second needle bed;
simultaneously knitting a plain course from a second yarn (25) with every first (free) needle of the second needle bed (H) by a second cam (S2), in each case over the basic knitted width (Bgrund), which is smaller than the maximum knitted width (Bmax);
b) when the carriage travels in the second direction, repeating a), but over the basic knitted width (Bgrund) less a racking width (Bv);
c) repeating process steps a) and b) until the second edge (17) of the maximum knitted width has been reached;
d) repeating a) and b), except that, when the carriage travels in the first direction, the basic knitted width less a racking width is knitted and, when the carriage travels in the second direction, the basic width is knitted;
e) once the first edge (16) of the maximum knitted width has been reached again, when the carriage travels in the first direction, knitting a plain course with the needles of the first needle bed (V) and by each of the two cams (S1, S2), in each case over the maximum knitted width (Bmax);
f) repeating e) when the carriage travels in the second direction;
g) repeating process steps a) to d);
h) once the first edge of the maximum knitted width has been reached again, repeating e) and f), but with the needles of the second needle bed (H), and
i) continuing the knitting sequence with any desired repetition of process steps a) to h).

3. Method according to claim 2, characterised by the following modification of the process steps in order to form at least one quilting wale (13) in the longitudinal direction of the knitted fabric (10),
x1) disengaging at least one needle (26, 27) of the first needle bed (V) holding a stitch and an adjacent needle (28, 29) of the second needle bed (H) during process steps a) to c);
x2) transferring the stitches from the previously disengaged needles to respective needles of the respective other needle beds and incorporating them into the knitting process during process step d).

## Revendications

1. Procédé de fabrication de tricots volumineux, par exemple à des fins de rembourrage, sur un métier à tricoter rectiligne à deux fontures, sur la longueur du tricot (10), de façon continue et, ainsi en se suivant, des bombements (12), du genre de poches, étant tricotés par rapport à un plan de base (11), caractérisé en ce que, pour la formation des poches en partant d'une première bordure (16) d'une largeur maximale (Bmax) de tricot, on tricote sur une largeur de base (Bbase) de tricot plus petite et on décale cette largeur de tricot de base d'une rangée de mailles à une autre rangée de mailles vers un côté, jusqu'à ce que le deuxième bord (17) de la largeur maximale du tricot soit atteinte, et en ce que, ensuite, le tricotage s'effectue avec un décalage correspondant, dans l'autre direction, jusqu'à ce que, de nouveau, le premier bord (16) de la largeur maximale (Bmax) du tricot ait été atteint.

2. Procédé selon la revendication 1, mis en oeuvre avec un métier à tricoter rectiligne à plusieurs systèmes, caractérisé par les étapes de procédé ci-après :
a) lors du passage du chariot dans la première direction, tricotage d'une rangée de mailles droite/droite à partir du premier bord (16), de la largeur maximale (Bmax) de tricot, par une première maille (S1) constituée d'un premier fil (15) avec chaque aiguille de la première fonture et avec chaque deuxième aiguille de la deuxième fonture ;
tricotage simultané d'une rangée de mailles droite/gauche à partir d'un deuxième fil (25) avec chaque première aiguille (restée libre) de la deuxième fonture (H), par une deuxième maille (S2), chaque fois sur la largeur de base (Bbase) du tricot, qui est inférieure à la largeur maximale (Bmax) de ce tricot ;
b) lors du passage du chariot dans la deuxième direction, répétition de a) cependant sur la largeur de base (Bbase) du tricot moins une largeur de décalage (Bv) ;
c) répétition des étapes de procédé a) et b) jusqu'à atteinte du deuxième bord (17) de la largeur maximale du tricot ;
d) répétition de a) et b) à la différence que, dans le premier sens de passage du chariot, on tricote sur la largeur de base du tricot, moins une largeur de décalage et, dans le deuxième sens du passage du chariot, on tricote sur la largeur de base ;
e) après ré-atteinte du premier bord (16), le tricotage se faisant dans la largeur maximale du tricot, dans le premier sens de passage du chariot, tricotage d'une rangée de mailles droite/gauche avec les aiguilles de la première fonture (V) et de chacune de deux mailles (S1, S2), respectivement sur la largeur maximale (Bmax) du tricot.
f) répétition de l'étape e) dans le deuxième sens de passage du chariot ;
g) répétition des étapes de procédé a) à d) ;
h) après ré-atteinte du premier bord de la largeur maximale de tricot, répétition des étapes e) et f), cependant avec les aiguilles de la deuxième fonture (H) ;
i) continuation de la suite du tricot avec une répétition au choix des étapes de procédé a) à h).

3. Procédé selon la revendication 2, caractérisé par la variante suivante des étapes de procédé pour former au moins une barre de mailles échelonnées (13) dans la direction longitudinale du tricot (10),
x1) découplage d'au moins une aiguille (26, 27), maintenant une maille, de la première fonture (V) et d'une aiguille (28, 29) voisine de la deuxième fonture (H) sur les étapes du procédé a) à c) ;
x2) ré-accrochage des mailles des aiguilles ayant été préalablement désaccouplées, chaque fois sur une aiguille de l'autre fonture, et insertion dans le processus de tricotage, sur l'étape de procédé d).
